# EUROPÄISCHE PATENTSCHRIFT

(11) **EP 3 576 574 B1**
(45) Veröffentlichungstag und Bekanntmachung des Hinweises auf die Patenterteilung: **29.04.2020**
(21) Anmeldenummer: 18728057.3
(22) Anmeldetag: 16.05.2018
(51) Int. Cl.: A47C 7/46

(54) **SITZVORRICHTUNG ZUR UNTERSTÜTZUNG EINER AUFRECHTEN SITZPOSITION**
SEAT APPARATUS FOR SUPPORTING AN UPRIGHT SEATING POSITION
DISPOSITIF DE SIÈGE DESTINÉ AU SUPPORT D'UNE POSITION ASSISE VERTICALE

(30) Priorität: 18.05.2017 DE 102017110834
(43) Veröffentlichungstag der Anmeldung: 11.12.2019
(73) Patentinhaber: Vollmar, Mariam, 95517 Seybothenreuth (DE)
(72) Erfinder: Vollmar, Mariam, 95517 Seybothenreuth (DE)
(74) Vertreter: ERNICKE Patent- und Rechtsanwälte
(86) Internationale Anmeldenummer: PCT/EP2018/062674
(87) Internationale Veröffentlichungsnummer: WO 2018/210910

(56) Entgegenhaltungen:
- US-A1- 2012 112 506
- US-A1- 2013 057 030
- US-A1- 2013 226 053

## Beschreibung

### Technisches Gebiet

Die Erfindung bezieht sich auf eine Sitzvorrichtung zur Unterstützung einer aufrechten Sitzposition.

### Stand der Technik

Sitzvorrichtungen mit einstellbaren Rückenstützen im Bereich der Rückenlehne sind hinreichend bekannt. Auch separate Rückenstützen zur nachträglichen Anbringung an Rückenlehnen von Stühlen sind auf dem Markt erhältlich.

**Aus** US 2012/0112506 A1 und US 2013/0226053 A1 sind Vorrichtungen zur Unterstützung der Wirbelsäule in einer bestimmten Sitzhaltung bekannt, die temporär an der Lehne eines Stuhls befestigbar sind. Die Vorrichtungen sind von der Lehne des Stuhls unabhängig ausgebildet. US 2013/0057030 A1 offenbart eine zusammenfaltbare Sitzvorrichtung mit einem ballförmigen Sitzelement und einem ballförmigen Lehnenelement.

Derartige Sitzvorrichtungen mit Rückenstützen, die auf vorgegebene, definierte Weise die Wirbelsäule stützen, sind beispielsweise als Bürostühle oder Fahrzeugsitze ausgebildet um dem Anwender eine möglichst gesunde Sitzposition zu ermöglichen. Die Rückenstützen sind dabei besonders häufig so ausgelegt, dass sie bestimmte Bereiche der Wirbelsäule einer auf der Sitzvorrichtung sitzenden Person unterstützen. Durch Unterstützung im Bereich der Lendenwirbelsäule kann beispielsweise einer Lordose entgegengewirkt werden und eine Unterstützung im Bereich der Brustwirbelsäule trägt dazu bei, einem so genannten Rundrücken bzw. einer Kyphose vorzubeugen.

Beispielsweise beschreibt die WO 2009/021245 A2 einen Stuhl mit einstellbarer Rückenstütze, wobei die Rückenstütze aus mehreren einzelnen gebogenen Elementen besteht, die individuell bewegt und nach der Positionierung fixiert werden können, wodurch die Rückenlehne an den Rücken einer Person angepasst werden kann. Gemäß einer alternativen Ausführungsform der WO 2009/021245 A2 kann die Rückenstütze auch einstückig als separater Körper mit einer konvexen Form ausgebildet sein, der an der Lehne eines Stuhls befestigbar ist.

Der Aufbau des Stuhls gemäß der WO 2009/021245 A2 sowie die Einstellung der zugehörigen Rückenstütze ist komplex. Auch erlaubt die separate Rückenstütze keine spezifische Unterstützung des Brustwirbelsäulenbereichs einer sitzenden Person. Es besteht also trotz der aus dem Stand der Technik bekannten Lösungen ein Bedarf an einfachen Sitzvorrichtungen zur Unterstützung einer aufrechten Sitzposition, die für ein gesundes, entspanntes und ergonomisches Sitzen förderlich sind.

### Darstellung der Erfindung

Aufgabe der vorliegenden Erfindung ist es daher eine Sitzvorrichtung zur Verfügung zu stellen, die die Nachteile des Standes der Technik überwindet und die insbesondere einfach im Aufbau ist und auch bei länger andauerndem Sitzen zu einer Verringerung der Sitzmüdigkeit und zur Vorbeugung von Beschwerden beiträgt. Diese Aufgabe wird erfindungsgemäß durch die Sitzvorrichtung gemäß unabhängigem Anspruch 1 gelöst.

### Weitere vorteilhafte

Aspekte, Details und Ausgestaltungen der Erfindung ergeben sich aus den abhängigen Ansprüchen, der Beschreibung sowie den Zeichnungen.

Die Erfindung stellt eine Sitzvorrichtung zur Unterstützung einer aufrechten Sitzposition zur Verfügung, wobei die Sitzvorrichtung zumindest eine Sitzfläche und eine eine elastische Rückenstütze umfassende Rückenlehne mit einer Lehnenhochachse und einer Lehnenquerachse aufweist und wobei die Rückenlehne eine vorgegebene Höhe und eine Lehnenebene aufweist, in der die Lehnenhochachse und die Lehnenquerachse aufgenommen sind. Wenigstens ein in Richtung der Sitzfläche weisender Stützabschnitt der Rückenstütze weist eine zweifach konvex gekrümmte Form auf. Die Sitzvorrichtung zeichnet sich insbesondere dadurch aus, dass der Stützabschnitt eine aus der Lehnenebene in Richtung der Sitzfläche hinausragende erste konvexe Hauptkrümmung in Richtung der Lehnenhochachse und eine in Richtung der Sitzfläche aus der Lehnenebene hinausragende zweite konvexe Hauptkrümmung in Richtung der Lehnenquerachse aufweist und dass im vertikalen Schnitt ein Scheitel der ersten konvexen Hauptkrümmung des Stützabschnittes der Rückenstütze einen Abstand von der Sitzfläche aufweist, der mindestens 50% der Höhe der Rückenlehne beträgt.

Der Stützabschnitt der elastischen Rückenstütze weist somit eine doppelt konvexe Krümmung auf, und zwar derart, dass der Stützabschnitt zumindest in einem Horizontalschnitt entlang einer senkrecht zur Lehnenebene verlaufenden horizontalen Schnittebene sowie zugleich in einem Vertikalschnitt entlang einer senkrecht zur Lehnenebene verlaufenden vertikalen Schnittebene jeweils einen Querschnitt in Form eines Kreissegmentes oder eines Ellipsenabschnittes aufweist. Die zur Sitzfläche hin orientierte Oberfläche des Stützabschnittes bildet somit eine doppelt gewölbte Erhebung oder eine doppelte Wölbung, beispielsweise eine kuppelartige Wölbung.

Die erfindungsgemäße Sitzvorrichtung kann zum besseren Verständnis anhand eines dreidimensionalen Koordinatensystems wie es in den vorliegenden Figuren 1a und 1b angedeutet ist, beschrieben werden, und zwar für den Fall, dass die Rückenlehne und die Sitzfläche näherungsweise senkrecht zueinander orientiert sind. Die Sitzfläche erstreckt sich dabei im Wesentlichen in einer horizontalen xy-Ebene, die von der x-Achse und der y-Achse aufgespannt wird. Die vertikal orientierte Lehnenebene der Rückenlehne wird durch die z-Achse und die x-Achse aufgespannt und kann somit als xz-Ebene verstanden werden. Die Wölbung des Stützabschnittes dehnt sich in y-Richtung aus, und zwar ausgehend von der Lehnenebene zur Sitzfläche hin. Die der Sitzfläche zugewandte Oberfläche des Stützabschnittes definiert daher eine gekrümmte Fläche mit wenigstens zwei Krümmungen.

Die erfindungsgemäße Sitzvorrichtung weist somit ganz besonders vorteilhaft eine Rückenlehne mit einer Rückenstütze auf, die durch ihre zweifach konvex gekrümmte Form sowohl in einer im Wesentlichen vertikalen Richtung wie auch in einer im Wesentlichen horizontalen Richtung konvex gekrümmt ist. Dadurch gibt es bei der Rückenstütze einen bestimmten Punkt bzw. einen Abschnitt, der maximal von der Rückenlehne in Richtung der Sitzfläche vorsteht, und zwar im Bereich des Scheitels der ersten Hauptkrümmung. Dieser maximal vorstehende Punkt bzw. Abschnitt oder Bereich stellt die Anlagefläche für den Rücken einer auf der Sitzvorrichtung sitzenden Person dar. Erfindungsgemäß ist der Scheitel der ersten Hauptkrümmung und damit die Anlagefläche für den Rücken in einem Abstand von mindestens 50% der vertikalen Längsausdehnung der Rückenlehne zur Sitzfläche beabstandet. Der Scheitel ist somit in der oberen Hälfte der Rückenlehne angeordnet und weist einen vorgegebenen Abstand von der Sitzfläche auf, wobei der Scheitel so angeordnet ist, dass die Rückenstütze auf Höhe des unteren Rippenbogens einer sitzenden Person ansetzt und somit die Brustwirbelsäule unterstützt.

Ganz besondere Vorteile ergeben sich dabei durch die zweifache konvexe Krümmung der Rückenstütze, da die Brustwirbelsäule durch einen schmalen Abschnitt, der auch als Streifen oder Grat bzw. als Stützstreifen oder Stützgrat verstanden werden kann, derart gestützt wird, dass beispielsweise der Schulterbereich frei bleibt. Der Rücken wird sowohl der Länge nach ausgedehnt als auch seitlich gestreckt, indem sich die Schultern quasi um die zweifache konvexe Wölbung herum legen können und der Rücken somit eine vertikale und laterale Streckung erfährt. Dadurch wird eine Aufwölbung der Brust und eine laterale Ausdehnung des Rippenbogens erreicht. Hierdurch kann beispielsweise die Belüftung der Lungen und Atemwege erheblich begünstigt werden.

Mit der erfindungsgemäßen Sitzvorrichtung kann besonders vorteilhaft der aufrechte Sitz auch in Entspannung und völliger Muskelgelöstheit beibehalten und genutzt werden, da trotz einer aufrechten, geraden und entspannend gestreckten Sitzposition ein Anlehnen möglich ist. Anspannungs- und Entspannungsphasen können sich somit je nach Bedarf optimal ergänzen und führen auch bei langfristigem Sitzen zu einer Verringerung der Sitzmüdigkeit und zur Vorbeugung von Beschwerden.

Die erfindungsgemäße Sitzvorrichtung erlaubt ein ergonomisches Sitzen und kann beispielsweise als Stuhl, insbesondere Bürostuhl oder Bürodrehstuhl, als Sessel oder als Fahrzeugsitz ausgebildet sein und eine jeweils dafür notwendige Unterkonstruktion bzw. ein jeweiliges Untergestell umfassen. Das Untergestell kann zum Beispiel als einfacher Fuß oder als Drehkreuz, insbesondere als Drehkreuz mit Rollen oder dergleichen ausgebildet sein und kann grundsätzlich in Form eines Schwingaufbaus oder als einfacher Sockel ausgeführt sein.

Gemäß einer bevorzugten Ausführungsform der Erfindung beträgt der Abstand des Scheitels der ersten Hauptkrümmung von der Sitzfläche 55%, vorzugsweise 60% der Höhe der Rückenlehne. Ebenso bevorzugt schließt die Lehnenebene mit der Sitzfläche einen Winkel in einem Bereich von 85° bis 95° ein und ist ganz besonders bevorzugt im Wesentlichen senkrecht zur Sitzfläche orientiert. Eine aufrechte Sitzposition kann in dieser Weise besonders vorteilhaft unterstützt werden, indem die Rückenstütze, insbesondere der Stützabschnitt der Rückenstütze dem Rücken einer sitzenden Person im Bereich der Brustwirbelsäule entgegenkommt und diesen stützt. Vorzugsweise ist die Rückenlehne verstellbar ausgebildet, so dass der Winkel zwischen Lehnenebene und Sitzfläche je nach Bedarf eingestellt werden kann. Alternativ oder additiv kann auch die Sitzfläche einstellbar, insbesondere über einen vorgegebenen Bereich kippbar ausgebildet sein.

Bevorzugt ist eine Hauptachse der Rückenstütze parallel zur Lehnenhochachse orientiert und eine Querachse der Rückenstütze ist senkrecht zur Lehnenebene ausgerichtet. Bezogen auf das dreidimensionale Koordinatensystem verläuft die Hauptachse der Rückenstütze in z-Richtung und die Querachse in y-Richtung. Beispielsweise verläuft die Querachse durch den Scheitel der ersten Hauptkrümmung. In bevorzugten Ausführungsformen fällt der Scheitel der ersten Hauptkrümmung mit einem im horizontalen Schnitt definierten Scheitel der zweiten Hauptkrümmung zusammen, so dass beispielsweise die Querachse des Stützabschnittes durch die beiden Scheitel verläuft. Selbstverständlich stellt das Zusammenfallen der beiden Scheitel der Hauptkrümmungen nur einen bevorzugten Sonderfall dar und der Scheitel der ersten Hauptkrümmung und der Scheitel der zweiten Hauptkrümmung können voneinander getrennt angeordnet sein.

Besondere Vorteile ergeben sich darüber, dass die Sitzfläche in einem an die Rückenlehne anschließenden Bereich einen Erhöhungsabschnitt aufweist, wobei der Erhöhungsabschnitt zur Rückenlehne hin ansteigt. Durch eine Sitzfläche mit einem Erhöhungsabschnitt im hinteren, nämlich an die Rückenlehne anschließenden Bereich wird eine aufrechte Sitzposition zusätzlich unterstützt. Die Steigung des Erhöhungsabschnittes wirkt anhebend im Bereich des Steißbeins und der Lendenwirbelsäule und führt zu einer verbesserten Sitzhaltung.

Insbesondere bevorzugt kann die Sitzfläche auch in Form eines Sattelsitzes ausgebildet sein. Dadurch werden beispielsweise Rücken und Hüfte einer sitzenden Person in einen offenen Winkel gebracht, wodurch die Wirbelsäule zusätzlich entlastet und die Sitzposition verbessert wird. Ein aufrechtes dynamisches Sitzen kann darüber insbesondere gefördert werden.

Vorteilhaft kann die Rückenlehne zusätzlich eine Kopf-/Halsstütze umfassen, wobei die Kopf-/Halsstütze anschließend an die Rückenstütze angeordnet ist und zwar anschließend an ein der Sitzfläche abgewandtes oberes Ende der Rückenstütze. Auf diese Weise führt die Rückenlehne mit der Rückenstütze zum Beispiel in aufsteigender Linie bis zum Ende der Brustwirbelsäule und verläuft von der Brustwirbelsäule gerade bis zum Schädelansatz, wobei eine kleine Aufwärts-Wölbung auf Höhe des Übergangs von der Brustwirbelsäule zur Halswirbelsäule ausgebildet sein kann. Dadurch wird die Wirbelsäule entlastet und zwar insbesondere der Bereich, der den Hauptteil des Kopfgewichtes trägt. Durch die Entlastung dieses Bereiches, der verantwortlich für häufige allgemeine Beschwerden wie Nackenverspannungen, Migräne, Halsmuskelverkürzungen etc. ist, kann einem Auftreten der genannten Beschwerden besonders vorteilhaft vorgebeugt werden.

Zumindest der Stützabschnitt der Rückenstütze beschreibt gemäß einer bevorzugten Ausführungsform der Erfindung wenigstens teilweise die Form eines verlängerten Rotationsellipsoids. In dieser Ausführungsform nimmt die Rückenstütze beispielsweise die Form eines Rugbyballes bzw. eines der Länge nach halbierten Rugbyballes ein. In dieser bevorzugten Form wirkt die Rückenstütze im Bereich der Brustwirbelsäule unterstützend und hebend und erleichtert somit das Sitzen in aufrechter Sitzposition. In dieser bevorzugten Ausführungsform, in der die Rückenstütze wenigstens teilweise die Form eines verlängerten Rotationsellipsoids einnimmt, fallen die Scheitel der beiden Hauptkrümmungen zusammen und die Querachse verläuft durch diesen zusammenfallenden Scheitelpunkt. Alternativ kann die Form der Rückenstütze auch ein Oval bzw. eine Längshälfte eines Ovals beschreiben.

Die Rückenstütze kann in Form eines Körpers aus einem elastischen Vollmaterial ausgebildet sein. Als elastisches Material eignet sich beispielsweise Polyurethanmaterial, z.B. ein elastomerer Schaum, vorzugsweise ein elastomerer Hartschaum aus Polyurethan.

Die **Offenbarung** umfasst auch eine elastische Rückenstütze zum Anbringen an eine Lehne eines Stuhls oder Sitzes zur Unterstützung einer aufrechten Sitzposition. Die Rückenstütze weist wenigstens einen Befestigungsabschnitt zur Befestigung der Rückenstütze an der Lehne des Stuhls oder Sitzes und einen elastischen Stützabschnitt auf, wobei der Stützabschnitt im verbundenen Zustand in Richtung einer Sitzfläche des Stuhls oder Sitzes weist und wobei zumindest der Stützabschnitt eine zweifach konvex gekrümmte Form aufweist, derart, dass der Stützabschnitt eine in Richtung einer Hauptachse der Rückenstütze orientierte erste Hauptkrümmung und eine senkrecht zur ersten Hauptkrümmung und in Richtung einer Querachse der Rückenstütze orientierte zweite Hauptkrümmung aufweist. Der Befestigungsabschnitt der Rückenstütze ist derart ausgelegt, um eine Befestigung der Rückenstütze an der Lehne des Stuhls oder Sitzes zu ermöglichen, derart dass ein Scheitel der ersten Hauptkrümmung des Stützabschnittes der Rückenstütze in einem oberen Bereich, insbesondere einer oberen Hälfte der Lehne des Stuhls oder Sitzes angeordnet ist.

Die Rückenstütze kann zur Befestigung an der Lehne beispielsweise eine Einhängevorrichtung oder eine Gurtvorrichtung aufweisen, wobei unter einer Einhängevorrichtung vorliegend auch eine Steck- bzw. Aufsteckvorrichtung zu verstehen ist und eine Gurtvorrichtung auch verschiedene Varianten von Riemen-, Tragriemen- oder Anschnallkonstruktionen umfassen kann. Ein als Einhängevorrichtung ausgebildeter Befestigungsabschnitt eignet sich insbesondere für die Befestigung der Rückenstütze an der Lehne eines herkömmlichen Stuhls und ein als Gurtvorrichtung ausgebildeter Befestigungsabschnitt eignet sich insbesondere für die Befestigung der Rückenstütze an der Lehne eines Sitzes, beispielsweise eines Fahrzeugsitzes.

Besonders bevorzugt ist der Befestigungsabschnitt einstellbar ausgebildet, so dass die Rückenstütze an die Lehne verschiedener Modelle von Stühlen oder Sitzen angepasst werden kann. Dadurch kann die Rückenstütze in der gewünschten und vorgegebenen Weise an Stuhl oder Sitz angebracht werden, so dass der Scheitel der ersten Hauptkrümmung des Stützabschnittes von der Sitzfläche einen Abstand aufweist, der mindesten 50% der vertikalen Längsausdehnung der Lehne des Stuhls oder Sitzes beträgt.

Die Rückenstütze ist vorzugsweise in Form eines aufblasbaren Kissens bzw. in Form eines aufblasbaren Körpers ausgebildet und umfasst einen aus elastischem Material hergestellten Luftsack mit einem Lufteinlass, insbesondere einem Ventil. Besonders bevorzugt weist ein derartiger Luftsack eine Kombination mehrerer vorgeformter Luftkammern auf, wobei über die Anordnung und Form der einzelnen Luftkammern die gewünschte Form der Rückenstütze erreicht werden kann. Besonders vorteilhaft kann die Rückenstütze in einer solchen aufblasbaren Variante praktisch und platzsparend aufbewahrt und transportiert werden und nur bei Bedarf bzw. im Gebrauch durch Aufblasen oder Aufpumpen zur Verfügung gestellt werden. Insbesondere für eine Anwendung mit Fahrzeugsitzen erweist sich dies als besonders vorteilhaft.

Weiterbildungen, Vorteile und Anwendungsmöglichkeiten der Erfindung ergeben sich auch aus der nachfolgenden Beschreibung von Ausführungsbeispielen und aus den Figuren. Dabei sind alle beschriebenen und/oder bildlich dargestellten Merkmale für sich oder in beliebiger Kombination grundsätzlich Gegenstand der Erfindung, unabhängig von ihrer Zusammenfassung in den Ansprüchen oder deren Rückbeziehung.

### Kurze Beschreibung der Zeichnungen

Die Erfindung soll nachfolgend anhand von Ausführungsbeispielen im Zusammenhang mit den Zeichnungen näher erläutert werden. Es zeigen
- Fig.: 1a eine Frontalansicht einer Ausführungsform der Sitzvorrichtung gemäß der vorliegenden Erfindung;
- Fig.: 1b eine schematische Darstellung eines Rotationsellipsoids;
- Fig. 2: eine seitliche Ansicht einer Sitzvorrichtung;

- Fig. 3a: eine seitliche Ansicht einer weiteren Sitzvorrichtung;

- Fig. 3b in: sehr vereinfachter schematischer Darstellung eine seitliche Ansicht eines Ausschnittes einer Sitzvorrichtung mit einem in Sitzposition angedeuteten Torso;
- Fig. 4: eine seitliche Ansicht einer Ausführungsform der Sitzvorrichtung gemäß der vorliegenden Erfindung;
- Fig. 5a: eine seitliche Ansicht einer Ausführungsform einer Rückenstütze gemäß der vorliegenden Erfindung und
- Fig. 5b: eine seitliche Ansicht einer weiteren Ausführungsform einer Rückenstütze gemäß der vorliegenden Erfindung.

### Wege zur Ausführung der Erfindung

In Figur 1a ist eine Sitzvorrichtung 1 in einer Frontalansicht dargestellt. Die Sitzvorrichtung 1 ist in Form eines Stuhls, insbesondere eines Bürodrehstuhls ausgebildet und umfasst neben einer Sitzfläche 2 und einer Rückenlehne 3 ein Untergestell 8 mit Fuß, auf dem die Sitzfläche 2 montiert ist. Die Rückenlehne 3 weist eine Lehnenebene E_{L} auf, die im dargestellten Beispiel mit einer die Sitzfläche 2 aufnehmenden Ebene im Wesentlichen einen rechten Winkel einschließt, so dass die Sitzvorrichtung 1 gemäß des Beispiels anhand des randseitig in Figur 1a angedeuteten dreidimensionalen Koordinatensystems beschrieben werden kann.

Die Sitzfläche 2 erstreckt sich im Wesentlichen in einer horizontalen xy-Ebene, die von der x-Achse und der y-Achse aufgespannt wird. Die vertikal orientierte

Lehnenebene E_{L} der Rückenlehne 3 wird durch die z-Achse und die x-Achse aufgespannt und kann somit als xz-Ebene verstanden werden. Eine in der Lehnenebene E_{L} aufgenommene Lehnenhochachse LA_{H} verläuft dabei in z-Richtung und eine ebenfalls in der Lehnenebene E_{L} aufgenommene Lehnenquerachse LA_{Q} verläuft in x-Richtung.

Die Rückenlehne 3 weist eine vorgegebene Höhe h_{L} auf und umfasst eine elastische Rückenstütze 4, deren Stützabschnitt 4.1 in Richtung der Sitzfläche 2 weist und für die Anlage des Rückens einer auf dem Stuhl sitzenden Person zur Verfügung steht. Die aus einem elastischen Material hergestellte Rückenstütze 4 hat eine zweifach konvex gekrümmte Form und weist eine aus der Lehnenebene E_{L} in Richtung der Sitzfläche 2 hinausragende erste konvexe Hauptkrümmung KR1 in Richtung der Lehnenhochachse LA_{H} und eine aus der Lehnenebene E_{L} in Richtung der Sitzfläche 2 hinausragende zweite konvexe Hauptkrümmung KR2 in Richtung der Lehnenquerachse LA_{Q} auf. Im vorliegenden Fall nimmt die Rückenstütze 4 die Form eines verlängerten Rotationsellipsoids ein. Ein derartiges verlängertes Rotationsellipsoid ist schematisch in der Figur 1b dargestellt. Die beiden Hauptkrümmungen KR1, KR2 sind zur besseren Veranschaulichung auch für das schematische Rotationsellipsoid in Figur 1b angedeutet.

Der Stützabschnitt 4.1 bildet somit eine Wölbung, die sich aus der Lehnenebene E_{L} hervorhebt. Die Wölbung des Stützabschnittes 4.1 dehnt sich dabei in y-Richtung aus, und zwar ausgehend von der Lehnenebene E_{L} zur Sitzfläche 2 hin. Die der Sitzfläche 2 zugewandte Oberfläche des Stützabschnittes 4.1 definiert daher eine gekrümmte Fläche mit wenigstens zwei Krümmungen.

Die Rückenstütze 4 ist derart angeordnet, dass ein Scheitel S der ersten Hauptkrümmung KR1 einen Abstand d_{S} zur Sitzfläche 2 aufweist, der mindestens 50% der Höhe h_{L} der Rückenlehne 3 beträgt.

Figur 2 zeigt in seitlicher Ansicht eine Ausführungsform der Sitzvorrichtung 1, die wiederum in Form eines Bürodrehstuhls ausgebildet ist und ein Untergestell 8 mit einfachem Sockelfuß aufweist. In dem Beispiel der Figur 2 ist die Rückenlehne 3 leicht zur Sitzfläche 2 hin gekippt, so dass die Lehnenebene E_{L} mit der Sitzfläche 2 einen spitzen Winkel einschließt. Die Rückenstütze 4 weist eine Hauptachse HA auf, die im dargestellten Beispiel geringfügig geneigt zur Lehnenebene E_{L} verläuft. Eine Querachse QA der Rückenstütze 4 ist senkrecht zur Hauptachse HA der Rückenstütze 4 orientiert und erstreckt sich näherungsweise in y-Richtung. Im Beispiel der Figur 2 nimmt die Rückenstütze 4 wiederum die Form eines verlängerten Rotationsellipsoids ein.

Die Rückenstütze 4 ist derart angeordnet, dass ihre Hauptachse HA mit der Sitzfläche 2 einen Winkel α von rund 80° einschließt und dass im vertikalen Schnitt der Scheitel S der ersten Hauptkrümmung KR1 in der oberen Hälfte der Rückenlehne 3 liegt, nämlich dass der Scheitel S einen Abstand d_{S} zur Sitzfläche 2 aufweist, der mindestens 50%, im dargestellten Beispiel der Figur 2 ca. 60% der Höhe h_{L} der Rückenlehne 3 beträgt. Der Scheitel S befindet sich im dargestellten Beispiel im Bereich der Querachse QA des Stützelementes 4. Der Scheitel S befindet sich dabei in einer optimalen Höhe, um in etwa auf Höhe des unteren Rippenbogens einer auf der Sitzvorrichtung 1 sitzenden Person anzugreifen und den Rücken der Person im Bereich der Brustwirbelsäule zu stützen.

Durch die zweifache konvexe Krümmung der Rückenstütze 4 wird die Brustwirbelsäule der sitzenden Person durch einen lediglich schmalen Abschnitt der Rückenstütze derart gestützt, dass beispielsweise der Schulterbereich frei bleibt und sich die Schultern quasi um die zweifache konvexe Wölbung herum legen können und der Rücken somit eine vertikale und laterale Streckung erfährt.

Die Rückenlehne 3 umfasst ferner eine Kopf-/Halsstütze 5, die an einem der Sitzfläche 2 abgewandten oberen Ende der Rückenstütze 4 an diese anschließt. Die Kopf-/Halsstütze 5 ist dabei auf einer Höhe angeordnet, die einem Bereich des Überganges von der Brustwirbelsäule zur Halswirbelsäule einer auf der Sitzvorrichtung 1 sitzenden Person entspricht, so dass die Kopf-/Halsstütze 5 diesen Übergangsbereich von der Brustwirbelsäule zur Halswirbelsäule bei einer sitzenden Person abstützen kann, um diesen Schwerpunkt, der den Hauptteil des Kopfgewichtes trägt, zu entlasten. Dadurch kann beispielsweise allgemeinen, häufigen Beschwerden wie Nackenverspannungen, Migräne, Halsmuskelverkürzungen oder dergleichen vorgebeugt werden.

Zur zusätzlichen Verbesserung einer aufrechten, gesunden Sitzposition weist die Sitzfläche 2 in einem an die Rückenlehne 3 anschließenden Bereich, nämlich in einem hinteren Bereich einen Erhöhungsabschnitt 2.1 auf, der zur Rückenlehne 3 hin mit einer bestimmten, vorgegebenen Steigung ansteigt.

Die Figur 3a zeigt in seitlicher Ansicht eine alternative Ausführungsform der Sitzvorrichtung 1, welche ebenfalls in Form eines Bürodrehstuhls ausgebildet ist.

Die Ausführungsform der Figur 3 unterscheidet sich von derjenigen der Figur 2 hauptsächlich durch die Ausgestaltung der Rückenlehne 3, insbesondere der Rückenstütze 4. Die Rückenstütze 4 nimmt gemäß dem Beispiel der Figur 3a im Wesentlichen die Form eines Teils eines verlängerten Rotationsellipsoids ein, welches entlang der Hauptachse HA geschnitten bzw. halbiert ist. Die Hauptachse HA der Rückenstütze 4 ist in dem Beispiel der Figur 3a in der Lehnenebene E_{L} aufgenommen und verläuft im Wesentlichen senkrecht zur Sitzfläche 2. Die Hauptachse HA der Rückenstütze 4 verläuft parallel zur Lehnenhochachse LA_{H}, was jedoch in der Figur 3a nicht sichtbar ist.

Der Abstand d_{S} des Scheitels S von der Sitzfläche 2 beträgt in dem dargestellten Beispiel der Figur 3 rund 62% der Höhe h_{L} der Rückenlehne 3. Das Untergestell 8 weicht bei dem Beispiel der Figur 3a von einem einfachen Sockelfuß ab und ist nach Art eines Schwingaufbaus ausgestaltet.

In der Figur 3b ist in einer sehr vereinfachten schematischen Darstellung eine seitliche Ansicht eines Ausschnittes einer Sitzvorrichtung 1 mit einem Torso dargestellt, wobei der Torso eine in Sitzposition befindliche Person andeuten soll. Aus der Figur 3b geht hervor, dass die Rückenstütze 4 eine auf der Sitzvorrichtung 1 sitzende Person hauptsächlich im Bereich der Brustwirbelsäule, nämlich zwischen den Schulterblättern unterstützt.

Die Figur 4 zeigt in seitlicher Ansicht eine Ausführungsform der Sitzvorrichtung 1 gemäß der vorliegenden Erfindung, welche sich von der Ausführungsform der Figur 2 im Wesentlichen dadurch unterscheidet, dass die Sitzfläche 2 in Form eines Sattelsitzes ausgebildet ist.

In den Figuren 5a und 5b ist jeweils in seitlicher Ansicht eine Ausführungsform einer Rückenstütze 40 zum Anbringen an eine Lehne eines Stuhls oder Sitzes dargestellt. Die Rückenstütze 40 weist einen Befestigungsabschnitt 40.2 zur Befestigung an der Lehne des Stuhls oder Sitzes und einen elastischen Stützabschnitt 40.1 auf, wobei der Stützabschnitt 40.1 im verbundenen Zustand mit der Lehne in Richtung einer Sitzfläche des Stuhls oder Sitzes weist und eine Anlage- bzw. Abstützfläche für eine auf dem Stuhl oder Sitz sitzende Person zum Anlehnen und Unterstützen des Rückens bildet.

In jedem der dargestellten Beispiele weist der Stützabschnitt 40.1 eine zweifach konvex gekrümmte Form auf und ist in einer in Richtung einer Hauptachse HA der Rückenstütze 40 orientierten ersten Hauptkrümmung KR1 sowie in einer senkrecht zur ersten Hauptkrümmung KR1 und in Richtung einer Querachse QA der Rückenstütze 40 orientierten zweiten Hauptkrümmung KR2 gekrümmt. Der Befestigungsabschnitt 40.2 der Rückenstütze 40 ist jeweils derart ausgelegt, dass eine Befestigung der Rückenstütze 40 an der Lehne des Stuhls oder Sitzes derart möglich ist, dass ein Scheitel S der ersten Hauptkrümmung KR1 des Stützabschnittes 40.1 der Rückenstütze 40 in einem oberen Bereich der Lehne des Stuhls oder Sitzes angeordnet ist, wenn die Rückenstütze an der Lehne festgemacht ist.

Die Rückenstütze 40 gemäß dem Beispiel der Figur 5a beschreibt im Wesentlichen die Form eines verlängerten Rotationsellipsoids und ist aus einem elastischen Material hergestellt. Der Befestigungsabschnitt 40.2 der dargestellten Rückenstütze 40 ist als Einhängevorrichtung 6 ausgebildet und eignet sich insbesondere zur Verbindung der Rückenstütze 40 mit der Lehne eines handelsüblichen Stuhls. Die Einhängevorrichtung 6 ist einstellbar und kann dadurch an verschiedene Modelle von Stühlen angepasst werden. Darüber wird auch sichergestellt, dass der Scheitel S der ersten Hauptkrümmung KR1 des Stützabschnittes 40.1 im verbundenen Zustand in einem Abstand zur Sitzfläche von mindestens 50% der vertikalen Längsausdehnung der Lehne des Stuhls aufweist, so dass sich der Scheitel S im Bereich der Brustwirbelsäule einer sitzenden Person befindet und die Brustwirbelsäule stützen kann.

Bei der in Figur 5b dargestellten Rückenstütze 40 beschreibt der Stützabschnitt 40.1 einen Teil eines verlängerten Rotationsellipsoids, dessen Form mit einem der Länge nach halbierten Rugbyball verglichen werden kann. Der Befestigungsabschnitt 40.2 des dargestellten Beispiels ist als Gurtvorrichtung 7 ausgebildet, so dass sich die Rückenstütze 40 gemäß Figur 4b insbesondere zum Anbringen an der Lehne eines Sitzes, beispielsweise eines Fahrzeugsitzes eignet. Die Gurtvorrichtung 7 ist ebenfalls einstellbar, und zwar wiederum derart, dass der Scheitel S der ersten Hauptkrümmung KR1 des Stützabschnittes 40.1 im verbundenen Zustand in einem Abstand zur Sitzfläche von mindestens 50% der vertikalen Längsausdehnung der Lehne des Sitzes aufweist, so dass sich der Scheitel S im Bereich der Brustwirbelsäule einer sitzenden Person befindet und die Brustwirbelsäule stützen kann. Anschließend an ein oberes Ende des Stützabschnittes 40.1 der Rückenstütze 40 ist eine Kopf-/Halsstütze 5 angeordnet, die eine sitzende Person im Bereich der Halswirbelsäule unterstützt.

Die in Figur 5b dargestellte Rückenstütze 40 ist als aufblasbarer Körper ausgebildet und umfasst einen flexiblen Luftsack mit mehreren Luftkammern, die der Rückenstütze 40 im aufgeblasenen Zustand ihre vorgegebene Form, insbesondere die zweifach konvex gekrümmte Form verleihen.

### Bezugszeichenliste

- 1: Sitzvorrichtung
- 2: Sitzfläche
- 2.1: Erhöhungsabschnitt
- 3: Rückenlehne
- 4: Rückenstütze
- 4.1: Stützabschnitt
- 5: Kopf-/Halsstütze
- 6: Einhängevorrichtung
- 7: Gurtvorrichtung
- 8: Untergestell

- 40: Rückenstütze
- 40.1: Stützabschnitt
- 40.2: Befestigungsabschnitt

- d_{S}: Abstand des Scheitels von der Sitzfläche
- E_{L}: Lehnenebene
- h_{L}: Höhe der Rückenlehne
- HA: Hauptachse
- KR1: erste Hauptkrümmung
- KR2: zweite Hauptkrümmung
- LA_{H}: Lehnenhochachse
- LA_{Q}: Lehnenquerachse

- QA: Querachse
- S: Scheitel

- α: Winkel

## Patentansprüche

1. Sitzvorrichtung (1) zur Unterstützung einer aufrechten Sitzposition aufweisend zumindest eine Sitzfläche (2) und eine eine elastische Rückenstütze (4) umfassende Rückenlehne (3) mit einer Lehnenhochachse (LA_{H}) und einer Lehnenquerachse (LA_{Q}), wobei die Rückenlehne (3) eine vorgegebene Höhe (h_{L}) und eine Lehnenebene (E_{L}) aufweist, wobei die Lehnenhochachse (LA_{H}) und die Lehnenquerachse (LA_{Q})in der Lehnenebene (E_{L}) aufgenommen sind und wobei wenigstens ein in Richtung der Sitzfläche (2) weisender Stützabschnitt (4.1) der Rückenstütze (4) eine zweifach konvex gekrümmte Form aufweist, wobei zumindest der Stützabschnitt (4.1) eine aus der Lehnenebene (E_{L}) in Richtung der Sitzfläche (2) hinausragende erste konvexe Hauptkrümmung (KR1) in Richtung der Lehnenhochachse (LA_{H}) und eine aus der Lehnenebene (E_{L}) in Richtung der Sitzfläche (2) hinausragende zweite konvexe Hauptkrümmung (KR2) in Richtung der Lehnenquerachse (LAQ) aufweist und wobei im vertikalen Schnitt ein Scheitel (S) der ersten konvexen Hauptkrümmung (KR1) des Stützabschnittes (4.1) der Rückenstütze (4) einen Abstand (d_{S}) von der Sitzfläche (2) aufweist, der mindestens 50% der Höhe (h_{L}) der Rückenlehne (3) beträgt, und wobei die Sitzfläche (2) in Form eines Sattelsitzes ausgebildet ist.

2. Sitzvorrichtung (1) nach Anspruch 1, **dadurch gekennzeichnet, dass** der Abstand (ds) des Scheitels (S) der ersten Hauptkrümmung (KR1) von der Sitzfläche (2) 55%, vorzugsweise 60% der Höhe (h_{L}) der Rückenlehne (3) beträgt.

3. Sitzvorrichtung (1) nach Anspruch 1 oder 2, **dadurch gekennzeichnet, dass** eine Hauptachse (HA) der Rückenstütze (4) parallel zur Lehnenhochachse (LA_{H}) orientiert ist und eine Querachse (QA) der Rückenstütze (4) senkrecht zur Lehnenebene (EL) ausgerichtet ist.

4. Sitzvorrichtung (1) nach einem der vorhergehenden Ansprüche, **dadurch gekennzeichnet, dass** die Sitzfläche (2) in einem an die Rückenlehne (3) anschließenden Bereich einen Erhöhungsabschnitt (2.1) aufweist, wobei der Erhöhungsabschnitt (2.1) zur Rückenlehne (3) hin ansteigt.

5. Sitzvorrichtung (1) nach einem der vorhergehenden Ansprüche, **dadurch gekennzeichnet, dass** die Rückenlehne (3) zusätzlich eine Kopf-/Halsstütze (5) aufweist, wobei die Kopf-/Halsstütze (5) anschließend an die Rückenstütze (4) angeordnet ist und zwar anschließend an ein der Sitzfläche (2) abgewandtes oberes Ende der Rückenstütze (4).

6. Sitzvorrichtung (1) nach einem der vorhergehenden Ansprüche, **dadurch gekennzeichnet, dass** zumindest der Stützabschnitt (4.1) der Rückenstütze (4) wenigstens teilweise die Form eines verlängerten Rotationsellipsoids beschreibt.

7. Sitzvorrichtung (1) nach einem der vorhergehenden Ansprüche, **dadurch gekennzeichnet, dass** die Rückenstütze (4) in Form eines Körpers aus einem elastischen Vollmaterial ausgebildet ist.

## Claims

1. Seat apparatus (1) for supporting an upright seating position, having at least one seat surface (2) and a backrest (3) which comprises an elastic backrest support (4) and has a backrest vertical axis (LA_{H}) and a backrest transverse axis (LA_{Q}), wherein the backrest (3) has a predefined height (h_{L}) and a backrest plane (E_{L}), wherein the backrest vertical axis (LA_{H}) and the backrest transverse axis (LA_{Q})are accommodated in the backrest plane (E_{L}), and wherein at least one supporting portion (4.1) of the back support (4) that points in the direction of the seat surface (2) has a doubly convexly curved shape, wherein at least the supporting portion (4.1) has a first convex main curvature (KR1) in the direction of the backrest vertical axis (LA_{H}) and protruding from the backrest plane (E_{L}) in the direction of the seat surface (2) and a second convex main curvature (KR2) in the direction of the backrest transverse axis (LA_{Q})and protruding from the backrest plane (E_{L}) in the direction of the seat surface (2), and wherein, in vertical section, an apex (S) of the first convex main curvature (KR1) of the supporting portion (4.1) of the back support (4) is at a distance (d_{S}) from the seat surface (2) that is at least 50% of the height (h_{L}) of the backrest (3), and wherein the seat surface (2) is in the form of a saddle seat.

2. Seat apparatus (1) according to Claim 1, **characterized in that** the distance (d_{S}) of the apex (S) of the first main curvature (KR1) from the seat surface (2) is 55%, preferably 60%, of the height (h_{L}) of the backrest (3).

3. Seat apparatus (1) according to Claim 1 or 2, **characterized in that** a main axis (HA) of the back support (4) is oriented parallel to the backrest vertical axis (LA_{H}) and a transverse axis (QA) of the back support (4) is oriented perpendicular to the backrest plane (EL).

4. Seat apparatus (1) according to one of the preceding claims, **characterized in that** the seat surface (2) has an elevation portion (2.1) in a region adjoining the backrest (3), wherein the elevation portion (2.1) rises towards the backrest (3) .

5. Seat apparatus (1) according to one of the preceding claims, **characterized in that** the backrest (3) additionally has a head/neck support (5), wherein the head/neck support (5) is arranged adjoining the back support (4), specifically adjoining an upper end of the back support (4) that faces away from the seat surface (2).

6. Seat apparatus (1) according to one of the preceding claims, **characterized in that** at least the supporting portion (4.1) of the back support (4) at least partially describes the shape of an elongated rotational ellipsoid.

7. Seat apparatus (1) according to one of the preceding claims, **characterized in that** the back support (4) is in the form of a body made from an elastic solid material.

## Revendications

1. Dispositif formant siège (1) destiné à favoriser une position d'assise droite et comprenant au moins une assise (2) et un dossier (3) qui comporte un support de dos élastique (4) et pourvu d'un axe de dossier vertical (LA_{H}) et d'un axe de dossier transversal (LA_{Q}), le dossier (3) ayant une hauteur spécifiée (h_{L}) et un plan de dossier (E_{L}), l'axe de dossier vertical (LA_{H}) et l'axe de dossier transversal (LA_{Q})étant reçus dans le plan de dossier (E_{L}) et au moins une portion de support (4.1), dirigée vers l'assise (2), du support de dos (4) ayant une forme incurvée doublement convexe, au moins la portion de support (4.1) présentant, en direction de l'axe de dossier vertical (LA_{H}), une première courbure principale convexe (KR1) qui fait saillie du plan de dossier (E_{L}) en direction de l'assise (2) et, en direction de l'axe de dossier transversal (LA_{Q}), une deuxième courbure principale convexe (KR2) qui fait saillie du plan de dossier (E_{L}) en direction de l'assise (2) et un sommet (S) de la première courbure principale convexe (KR1) de la portion de support (4.1) du support de dos (4) étant, dans la vue en coupe verticale, à une distance (d_{S}) de l'assise (2) qui représente au moins 50 % de la hauteur (h_{L}) du dossier (3), et l'assise (2) étant conçue sous la forme d'une assise de selle.

2. Dispositif formant siège (1) selon la revendication 1, **caractérisé en ce que** la distance (d_{S}) du sommet (S) de la première courbure principale (KR1) de l'assise (2) est de 55 %, de préférence 60 % de la hauteur (h_{L}) du dossier (3).

3. Dispositif formant siège (1) selon la revendication 1 ou 2, **caractérisé en ce qu'**un axe principal (HA) du support de dos (4) est orienté parallèlement à l'axe de dossier vertical (LA_{H}) et un axe transversal (QA) du support de dos (4) est orienté perpendiculairement au plan de dossier (EL).

4. Dispositif formant siège (1) selon l'une des revendications précédentes, **caractérisé en ce que** l'assise (2) comporte une portion surélevée (2.1) dans une région faisant suite au dossier (3), la portion surélevée (2.1) montant vers le dossier (3).

5. Dispositif formant siège (1) selon l'une des revendications précédentes, **caractérisé en ce que** le dossier (3) comporte en outre un support de tête/cou (5), le support de tête/cou (5) étant disposé à la suite du support de dos (4) c'est-à-dire à la suite d'une extrémité supérieure du support de dos (4) qui est opposée à l'assise (2).

6. Dispositif formant siège (1) selon l'une des revendications précédentes, **caractérisé en ce qu'**au moins la portion de support (4.1) du support de dos (4) décrit au moins partiellement la forme d'un ellipsoïde de révolution allongé.

7. Dispositif formant siège (1) selon l'une des revendications précédentes, **caractérisé en ce que** le support de dos (4) est réalisé sous la forme d'un corps en un matériau plein élastique.
